# EUROPÄISCHE PATENTSCHRIFT

(11) **EP 0 391 394 B1**
(45) Veröffentlichungstag und Bekanntmachung des Hinweises auf die Patenterteilung: **01.09.1993**
(21) Anmeldenummer: 90106453.5
(22) Anmeldetag: 04.04.1990
(51) Int. Cl.: F21V 21/34

(54) **Niederspannungsleuchtensystem mit magnetischen, elektrisch leitenden Halterungen**
Low voltage lighting system with conducting magnetic supports
Système d'éclairage à basse tension avec supports conducteurs magnétiques

(30) Priorität: 05.04.1989 DE 3910926
(43) Veröffentlichungstag der Anmeldung: 10.10.1990
(73) Patentinhaber: LONGLINE Leuchten GmbH, D-67742 Lauterecken (DE)
(72) Erfinder: Breitzler, Hans Jürgen, D-6759 Lohnweiler (DE)

(56) Entgegenhaltungen:
- DE-A- 3 446 045
- DE-A- 3 626 521
- DE-U- 8 904 176
- DE-U- 8 911 456
- FR-A- 1 400 179

## Beschreibung

Der Erfindung betrifft ein Niederspannungsleuchtensystem nach dem Oberbegriff des Anspruches 1.

Bei einem durch die DE-A- 34 46 045 bekannten, aus zwei parallel zueinander verlaufenden magnetisierbaren Stromschienen, einem über Anschlußleitungen mit diesen verbundenen Transformator und mehreren auf den Stromschienen verschiebbar angeordneten Leuchten bestehenden Niederspannungsleuchtensystem soll bei einer ersten Ausführungsform die Anordnung der Leuchten dadurch flexibler werden, daß deren Halterung zwei durch ein Isolierteil elektrisch voneinander isolierte, mit den Stromschienen zusammenwirkende Dauermagnete aufweist, die elektrisch leitend sind und die Stromverbindung zwischen den Stromschienen und den Leuchten bilden. Derartig ausgebildete Halterungen lassen sich ohne Werkzeug einfach von den Stromschienen lösen und an der gewünschten neuen Stelle wieder ansetzen.

Während bei diesem Leuchtensystem die Leuchten auf einfache Weise auf den Stromschienen versetzbar sind, ist bei diesem System die Verbindung der Anschlußleitungen mit den Stromschienen noch fest, so daß jedes Stromschienenpaar eigene Anschlußleitungen benötigt.

Da bei diesem Leuchtensystem bei horizontal verlaufenden Stromschienen die Halterungen stets an der Unterseite der Stromschienen anhängen, muß die Haltekraft der Dauermagnete so groß sein, daß sie das Gewicht der Halterung und der daran befestigten Leuchte sicher halten können.

Da die Stromschienen nicht ummantelt und daher nicht isoliert sind, muß ferner dafür Sorge getragen werden, daß durch versehentlich falsches Aufsetzen der Halterung auf die Stromschienen nicht ein Kurzschluß entsteht. Um dies zu verhindern, wurde zwischen den Stromschienen und den Dauermagneten eine über die Ebene der Stromschienen vorspringende Führung aus elektrisch nicht leitendem Material angeordnet, die verhindert, daß die Dauermagnete bei versehentlich quer zu den Stromschienen verlaufender Ausrichtung gleichzeitig beide Stromschienen berühren können.

Der Erfindung liegt die Aufgabe zugrunde, ein Niederspannungsleuchtensystem der eingangsgenannten Art dahingehend auszugestalten, daß das System flexibler gehandhabt werden kann und einfacher ausgebildet ist. Die Aufgabe wird durch die kennzeichnenden Merkmale des Anspruches 1 gelöst.

Durch die Maßnahme, die Halterung als einen die Dauermagnete aufnehmenden brückenartigen Träger auszubilden und zur lösbaren Verbindung der Leuchte und/oder der Anschlußleitung mit den Stromschienen den Träger wahlweise auf der Vorderseite oder Rückseite der Stromschiene aufzusetzen, wird ein hohes Maß an Flexibilität erzielt, indem nicht nur die Leuchten sondern auch die Anschlußleitungen an beliebigen Stellen der Stromschienen angeordnet werden können und sich mehrere Schromschienen ohne Rücksicht auf die Anschlußleitungen zu unterschiedlichen Leuchtensystemen zusammensetzen lassen. Hierbei kann die Anordnung der Stromschienen entweder an veränderte räumliche Gegebenheiten, z.B. in Vitrien oder Schaufenstern angepaßt oder nach ästhetischen Gesichtspunkten gewählt werden.

Ferner lassen sich die Träger der Halterungen bei mit Abstand zu einer Decke oder der Unterseite eines Fachbodens horizontal verlaufenden Stromschienen auf deren Oberseite aufsetzen, so daß das Gewicht der entsprechenden Leuchte von den Stromschienen getragen und nicht durch Magnetkraft gehalten wird. Auf diese Weise lassen sich auch schwerere Leuchten ohne stärkere Dauermagnete anordnen, wobei diese lediglich für einen sicheren elektrische Kontakt sorgen.

Durch die weitere Maßnahme, daß die Dauermagnete wenigstens ein parallel zu den Stromschienen verlaufendes, zumindest teilweise seitlich an ihnen anliegendes Stützelement aufweisen, wird auch ohne eine zusätzliche zwischen den Stromschienen angeordnete Führung erreicht, daß sich der Träger der Halterung verdrehsicher auf den Stromschienen abstützt und damit stets genau ausgerichtet ist. Aufgrunddessen, daß die Länge der Dauermagnete und Stützelemente kürzer als der gegenseitige Abstand der Stromschienen ist, können ein- und dieselben Dauermagnete und Stützelemente ohne weitere Hilfsmittel nie gleichzeitig beide Stromschienen berühren, so daß keine Gefahr eines Kurzschlusses besteht.

In den Unteranspruchen sind vorteilhafte Weiterbildungen des Niederspannungsleuchtensystem angegeben. Von besonderem Vorteil ist die in Anspruch 4 angegebene Maßnahme, wonach die Dauermagnete und die paarweise angeordneten Polleisten von Magnetschnappern, d.h. von im Möbelbau handelsüblichen Verschlußelemente für Türen gebildet sind. Die Magnetschnapper können ohne Abänderungen oder besondere Anpassungsmaßnahmen am Träger befestigt werden, wodurch sie einen besonders einfachen Aufbau der Halterung ermöglichen.

Die Erfindung ist anhand eines in der Zeichnung dargestellten Ausführungsbeispieles erläutert.
Es zeigen:
- Fig.1: das vollständige Leuchtensystem;
- Fig.2: eine Ansicht eines Abstandshalter für zwei Stromschienen;
- Fig.3: eine Schnittdarstellung einer Halterung für eine Leuchte gemäß Linie III-III in Fig.1
- Fig.4: eine Schnittdarstellung einer Halterung für die Anschlußleitungen;
- Fig.5: eine Seitenansicht der Halterung nach Fig.4 und
- Fig.6: eine vergrößerte Schnittdarstellung eines mit einem Dauermagnet versehenen Abschnittes einer Halterung.

Das Niederspannungsleuchtensystem weist wenigstens zwei durch zwei Abstandhalter 1 in einem feststehenden gegenseitigen Abstand A parallel zueinander verlaufende Stromschienen 2,3 auf, die aus verchromtem Stahlrohr bestehen und somit sowohl magnetisierbar als auch elektrisch leitfähig sind. Das Leuchtensystem enthält ferner eine Halterung 4 zur lösbaren Verbindung einer Leuchte 5 mit den Stromschienen 2,3 sowie eine Halterung 6 zur lösbaren Verbindung von Anschlußleitungen 7 eines Netztransformators 8 mit den Stromschienen 2,3.

Die Halterung 4 weist einen den Abstand A überbrückenden Träger 9 auf, in dem zwei Dauermagnete 10,11 eingelassen sind. Die Dauermagnete 10,11 sind entweder durch Kleben oder durch enge Paßtoleranzen im Träger 9 fest angeordnet. Die Dauermagnete 10,11 weisen zwei nach außen und innen vorstehenden parallel mit gegenseitigem Abstand nebeneinander angeordnete Polleisten 12 aus, die nicht nur magnetisierbar sondern auch elektrisch leitend sind. Der gegenseitige Abstand der Dauermagnete 10,11 ist so gewählt, daß sich der Träger 9 über die paarweise angeordneten Polleisten 12 aus den Stromschienen 2,3 abstützt.

Hierbei liegen die beiden Polleisten 12 eines jeden Polleistenpaares symmetrisch zur zugeordneten Stromschiene 2 bzw. 3, wobei jede Polleiste die Stromschiene mit seiltichem Abstand zu einer durch die Stromschienenlängsachse hindurchgehenden vertikalen Ebene berührt. Aufgrund dieser Anordnung der Polleitsten 12 auf den Stromschienen 2,3 bewirken die Polleisten 12 in Verbindung mit der Haltekraft der Dauermagnete 10,11 eine teils form- und eine teils kraftschlüssige Führung, wodurch die Halterung 4 fest und verdrehsicher auf den Stromschienen 2,3 sitzt.

Der Länge L der Dauermagnete 10,11 entspricht im wesentlichen der Länge der Polleisten 12 und ist kürzer als der Abstand A der Stromschienen 2,3.

Auf die innenliegenden Enden der Polleistenpaare ist je eine diese miteinander elektrisch leitend verbindende Kontaktplatte 13 aufgelötet. Jede Kontaktplatte 13 ist mit einem stromführenden Kabel 14,15 verbunden. Die Kabel 14,15 sind durch einen auf dem Träger 9 festgeschraubten Gewindenippel 16 hindurchgesteckt und führen zu einer nicht dargestellten Fassung der Leuchte 5. Auf der den Dauermagneten 10,11 gegenüberliegenden Seite des Trägers 9 ist ein Deckel 17 aufgesteckt, der die Kabel 14,15 abdeckt.

Die Halterung 6 ist im wesentlichen gleich aufgebaut wie die Halterung 4. Es ist lediglich am Träger 9 anstelle des Gewindenippels 16 eine Kabeldurchführung 18 angeordnet, die mit Hilfe eines Gewindestiftes 19 als Zugentlastung für die beiden Anschlußleitungen 7 dient.

## Patentansprüche

1. Niederspannungsleuchtensystem bestehend aus wenigstens zwei Stromschienen (2,3), Anschlußleitungen (7) zwischen den Stromschienen (2,3) und einer Stromquelle (8), wenigstens einer Leuchte (5) sowie wenigstens einer Halterung (4;6) zur kraftschlüssigen und elektrischen Verbindung zweier Systemelemente, wobei die Halterung (4;6) zwei elektrisch gegeneinander isolierte, mit elektrisch leitfähigem Material versehene Dauermagnete (10,11) aufweist, dadurch gekennzeichnet, daß die Halterung (4,6) einen die Dauermagnete (10,11) aufnehmenden brückenartigen Träger (9) aufweist, der zur lösbaren Verbindung der Leuchten (5) und/oder der Anschlußleitungen (7) mit den Stromschienen (2,3) wahlweise auf der Vorder- oder Rückseite der Stromschienen (2,3) aufsetzbar ist, daß die Dauermagnete (10,11) zur verdrehsicheren und kurzschlußfreien Verbindung mit den Stromschienen (2,3) wenigstens ein parallel zu diesen Stromschienen (2,3) verlaufendes, zumindest teilweise seitlich an ihnen anliegendes Stützelement (12) aufweisen und daß die Länge (L) der Dauermagnete (10,11) und der Stützelemente (12) kürzer als der gegenseitige Abstand (A) der Stromschienen (2,3) ist.

2. Niederspannungsleuchtensystem nach Anspruch 1, dadurch gekennzeichnet, daß die Dauermagnete (10,11) als Stützelemente jeweils wenigstens eine vorstehende, elektrisch leitende Polleiste (12) enthalten und daß die Polleisten (12) über Verbindungsleitungen (14,15) indirekt mit der Fassung der Leuchten (5) oder direkt mit den zur Stromquelle (8) führenden Anschlußleitungen (7) verbunden sind.

3. Niederspannungsleuchtensystem nach Anspruch 1, bei der die Stromschienen einen im wesentlichen kreisringförmigen Querschnitt haben, dadurch gekennzeichnet, daß jeder Dauermagnet (10,11) als Stützelement zwei vorstehende, parallel mit Abstand nebeneinander angeordnete, elektrisch leitende Polleisten (12) aufweist, deren gegenseitiger Abstand im wesentlichen dem halben Durchmesser der Stromschienen (2,3) entspricht, wobei die paarweise angeordneten Polleisten (12) jeweils gemeinsam über Verbindungsleitungen (14,15) indirekt mit der Fassung der Leuchten (5) oder direkt mit den zur Stromquelle (8) führenden Anschlußleitungen (7) verbunden sind.

4. Niederspannungsleuchtensystem nach Anspruch 3, dadurch gekennzeichnet, daß die Dauermagnete (10,11) und die paarweise angeordneten Polleisten (12) von Magnetschnappern gebildet sind.

## Claims

1. Low voltage lighting system, comprising at least two bus bars (2,3), connection lines (7) between the bus bars (2,3), and a source of current (8), at least one light (5) together with at least one holder (4; 6) for the force-locking and electrical connection of two system elements, the holder (4; 6) having two permanent magnets (10,11), which are electrically insulated from each other and are provided with electrically conductive material, characterised in that the holder (4,6) has a bridge-like carrier (9), which accommodates the permanent magnets (10,11) and is selectively mountable on the front or rear side of the bus bars (2,3), for the detachable connection of the lights (5) and/or of the connection lines (7) to the bus bars (2,3), in that, for the non-rotatable and short- circuit-free connection to the bus bars (2,3), the permanent magnets (10,11) have at least one support means (12), which extends parallel to these bus bars (2, 3) and abuts at least laterally against said bus bars, and in that the length (L) of the permanent magnets (10,11) and of the support means (12) is shorter than the mutual spacing (A) between the bus bars (2,3).

2. Low voltage lighting system according to claim 1, characterised in that the permanent magnets (10,11) each comprise at least one protruding electrically conductive terminal bar (12) as support means, and in that the terminal bars (12) are connected by connection lines (14,15) indirectly to the socket of the lights (5) or directly to the connection lines (7) leading to the source of current (8).

3. Low voltage lighting system according to claim 1, wherein the bus bars have a substantially circular cross-section, characterised in that each permanent magnet (10,11) has, as support means, two projecting electrically conductive terminal bars (12), which are disposed adjacent and parallel to each other with a spacing therebetween, the mutual spacing between said terminal bars corresponding substantially to half the diameter of the bus bars (2,3), the terminal bars (12), which are arranged in pairs, being jointly connected by connection lines (14,15) indirectly to the socket of the lights (5) or directly to the connection lines (7) leading to the source of current (3).

4. Low voltage lighting system according to claim 3, characterised in that the permanent magnets (10,11) and the terminal bars (12), which are arranged in pairs, are formed from magnet impulse starters.

## Revendications

1. Système d'éclairage basse tension, composé d'au moins deux rails conducteurs (2, 3), de conducteurs de raccordelent (7) situés entre les rails conducteurs (2, 3) et une source de courant (8), d'au moins un luminaire (5), ainsi que d'au moins une fixation (4, 6), pour établir une liaison mécanique et électrique de deux éléments du système, la fixation (4, 6) présentant deux aimants permanents (10, 11), isolés électriquement l'un de l'autre, pourvus d'un matériau conducteur de l'électricité, caractérisé en ce que la fixation (4, 6) comporte un support (9) en forme de pont, recevant les aimants permanents (10, 11), susceptible d'être appliqué à volonté, en vue d'établir une liaison amovible entre les luminaires (5) et/ou les conducteurs de raccordement (7) avec les rails conducteurs (2, 3), sur la face avant ou arrière des rails conducteurs (2, 3), en ce que les aimants permanents (10, 11) présentent, en vue d'établir une liaison assujettie en rotation et exempte de court-circuit avec les rails conducteurs (2, 3), au moins un élément d'appui (12), s'étendant parallèlement à ces rails conducteurs (2, 3), appuyant au moins partiellement latéralement sur eux, et en ce que la longueur (L) des aimants permanents (10, 11) et des éléments d'appui (12) est inférieure à l'écartement (A) entre les rails conducteurs (2, 3).

2. Système d'éclairage basse tension selon la Revendication 1.-, caractérisé en ce que les aimants permanents (10, 11) contiennent, comme éléments d'appui, chaque fois au moins une borne de polarité (12) faisant saillie, conductrice de l'électricité, et en ce que les bornes de polarité (12) sont reliées indirectement à la monture des luminaires (5), par l'intermédiaire de conducteurs de liaison (14, 15), ou directement aux conducteurs de raccordement (7), menant à la source électrique (8).

3. Système d'éclairage basse tension selon la Revendication 1.-, dans lequel les rails conducteurs présentent une section transversale sensiblement en forme d'anneau circulaire, caractérisé en ce que chaque aimant permanent (10, 11) présente, comme élément d'appui, deux bornes de polarité (12) dont l'écartement correspond sensiblement au demi-diamètre des rails conducteurs (2, 3), les bornes de polarité (12) disposées par couples, étant chaque fois reliées ensemble, par l'intermédiaire de conducteurs de liaison (14, 15), indirectement, à la monture des luminaires (5), ou, directement, aux conducteurs de raccordement (7) menant à la source de courant (8).

4. Système d'éclairage basse tension selon la Revendication 3.-, caractérisé en ce que les aimants permanents (10, 11) et les bornes de polarité (12) disposées par couples sont formés par des éléments de fermeture magnétique.
